# EUROPÄISCHE PATENTSCHRIFT

(11) **EP 1 242 667 B1**
(45) Veröffentlichungstag und Bekanntmachung des Hinweises auf die Patenterteilung: **31.03.2004**
(21) Anmeldenummer: 99962488.5
(22) Anmeldetag: 22.12.1999
(51) Int. Cl.: D06F 65/00, A41B 11/00

(54) **VORRICHTUNG ZUM PAARWEISEN HALTEN VON SOCKEN ODER STRÜMPFEN**
DEVICE FOR HOLDING SOCKS OR STOCKINGS IN PAIRS
DISPOSITIF POUR MAINTENIR PAR PAIRE DES CHAUSSETTES OU DES BAS

(43) Veröffentlichungstag der Anmeldung: 25.09.2002
(73) Patentinhaber: Ammann, Peter, 3600 Thun (CH)
(72) Erfinder: Ammann, Peter, 3600 Thun (CH)
(74) Vertreter: Blum, Rudolf Emil Ernst
(86) Internationale Anmeldenummer: PCT/IB1999/002086
(87) Internationale Veröffentlichungsnummer: WO 2001/046510

(56) Entgegenhaltungen:
- WO-A-98/23806
- DE-A- 4 030 120
- GB-A- 2 325 955
- US-A- 4 414 716
- US-A- 5 234 139

## Beschreibung

### Hintergrund

Diese Anmeldung betrifft eine Vorrichtung zum paarweisen Halten von Socken oder Strümpfen gemäss Oberbegriff von Anspruch 1.

Derartige Vorrichtungen werden verwendet, um Socken paarweise aufzubewahren und/oder um zu verhindern, dass sie beim Waschen getrennt werden. Hierzu müssen sie aus waschfestem Material bestehen, d.h. sie müssen in der Lage sein, bei 60° oder sogar 95° gewaschen zu werden, ohne dass sie ihre Stabilität oder mechanischen Eigenschaften verlieren.

Als Vorrichtungen dieser Art wurden bislang Klammern oder klammerartige Befestigungsmittel vorgeschlagen, wie sie z.B. in US 4 414 716 beschrieben sind. Derartige Klammern bzw. Befestigungsmittel sind jedoch aufwendig in Herstellung und Anwendung und können die Socken bzw. Strümpfe beschädigen. Gemäss WO 98/23806 werden die Socken gehalten, wie Blätter mit einer Büroklammer, was jedoch keine sichere Halterung der Socken zulässt. In GB 2 325 955 (Oberbegriff des Anspruches 1) wird ein Kleiderhalter vorgeschlagen, der zwei gekreuzte Schlitze aufweist. Da die Kreuzung der Schlitze in der Mitte der Schlitze liegt, wird bei der Einführung des Kleidungsstückes in den einen Schlitz das Kleidungsstück an die Ecken des anderen, kreuzenden Schlitz gedrückt. Dies kann das Kleidungsstück beschädigen.

### Darstellung der Erfindung

Es stellt sich deshalb die Aufgabe, eine Vorrichtung der eingangs genannten Art bereitzustellen, die diese Nachteile möglichst vermeidet.

Diese Aufgabe wird von der Vorrichtung gemäss Anspruch 1 erfüllt. Erfindungsgemäss besitzt die Vorrichtung also einen Haltekörper, in welchem ein Schlitz zur Aufnahme beider Socken angeordnet ist. Der Schlitz ist allseitig unlösbar vom Haltekörper umschlossen, d.h. der Haltekörper bildet eine unlösbare Schlaufe, die sich um den ganzen Schlitz herum erstreckt.

Eine solche Vorrichtung ist aufgrund ihrer einfachen Geometrie problemlos herzustellen. Da der Schlitz allseitig umschlossen ist, vermag er die Socken sicher zu halten. Es werden keine Zähne, Kanten oder dergleichen benötigt, die die Socken beschädigen könnten. Der Schlitz kann sich im wesentlichen in gerader Linie durch den Haltekörper erstrecken.

Vorzugsweise besteht die Vorrichtung aus Teflon, da dieses Material weich, elastisch, reissfest, strapazierfähig und waschfest ist. Andere weiche, hitzebeständige Kunststoffe sind ebenfalls bevorzugt.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine bevorzugte Ausführung der Erfindung und
Fig. 2 die Vorrichtung nach Fig. 1 mit zwei darin gehaltenen Socken.

### Weg zur Ausführung der Erfindung

Fig. 1 zeigt eine Vorrichtung zum paarweisen Halten von Socken oder Strümpfen. Sie besitzt einen Haltekörper 1, an welchem ein Haken 2 angeordnet sein kann. Der Haken 2 ist über eine als Sollbruchstelle wirkende Perforation 3 mit dem Haltekörper 1 verbunden, so dass der Haken 2 abgebrochen werden kann, falls er nicht benötigt wird.

In der vorliegenden Ausführung besteht die ganze Vorrichtung aus einem hitzefesten Kunststoff, insbesondere Teflon, und ist durch Stanzen oder Spritzguss aus einem Stück gefertigt.

Der Haltekörper 1 ist als längliche Platte von 1.0 - 2.5 mm, vorzugsweise ca. 1.5 mm Dicke ausgestaltet, in deren Längsrichtung sich ein gerader Schlitz 4 erstreckt. Dieser Schlitz ist allseitig vom Haltekörper 1 umgeben. An seinen Enden mündet der Schlitz 4 je in eine runde Öffnung 5, 6, wodurch ein Ausreissen des Schlitzes auch bei starker, wiederholter Belastung verhindert wird.

Der Haltekörper 1 bildet entlang jeder Seite des Schlitzes 4 je einen flexiblen Steg 7, 8 von ca. 5 bis 15 mm Breite. Dank der Flexibilität dieser Stege kann der Schlitz 4 gespreizt werden, um zwei Socken 10a, 10b einzuführen, wie dies in Fig. 2 dargestellt ist.

Die Breite des Schlitzes 4 sollte kleiner als 3 mm, vorzugsweise kleiner als 1 mm sein, um einen guten Halt auch dünner Socken zu gewährleisten. Da der Schlitz im wesentlichen gerade verläuft und keine Zähne oder Ekken aufweist, hält er die Socken sanft und Beschädigungen werden vermieden.

Die Schlitzlänge kann der Sockengrösse angepasst werden, d.h. es können z.B. spezielle Vorrichtungen mit kurzen Schlitzen für Kindersocken bereitgestellt werden.

Die erfindungsgemässe Vorrichtung kann sowohl zum Aufbewahren von Socken (z.B. in einem Verkaufslokal), als auch zum Waschen und Trocknen von Socken oder Strümpfen verwendet werden.

Durch eine Verwendung der Vorrichtung beim Waschen der Socken kann vermieden werden, dass Sockenpaare getrennt werden. Dank der Weichheit und Flexibilität von Teflon werden dabei Beschädigungen der Waschmaschine oder des Tumblers vermieden.

Insbesondere wenn die Vorrichtung nur zum Waschen von Socken verwendet wird, kann der Haken 2 entfernt werden. Es ist auch denkbar, erfindungsgemässe Vorrichtungen zum Waschen von Socken ohne Haken 2 herzustellen.

Wie bereits erwähnt, kann die Vorrichtung aus einer gestanzten Teflonplatte konstanter Dicke (vorzugsweise ca. 1.5 mm) hergestellt werden. Es ist jedoch auch denkbar, sie in Spritzgussverfahren herzustellen. In diesem Falle können stark beanspruchte Teile, z.B. der Haken 2 oder gegebenenfalls einer oder beide der Stege 7, 8, durch Rippen verstärkt werden.

Die Vorrichtung ist schnell und einfach herzustellen und robust, da sie keine Verschlüsse oder Federn aufweist, wie sie bei Klammern üblicherweise zu finden sind. Sie ist leicht, was insbesondere auch in der Waschmaschine von Vorteil ist. Sie eignet sich für Sokken, Strümpfe und andere, paarweise verwendete Textilien.

## Patentansprüche

1. Vorrichtung zum paarweisen Halten von Sokken oder Strümpfen, wobei die Vorrichtung aus waschfestem, flexiblen Material ist und einen Haltekörper (1) zum Halten zweier Socken aufweist, wobei im Haltekörper (1) ein Schlitz (4)angeordnet ist, der allseitig unlösbar vom Haltekörper (1) umschlossen ist und wodurch die beiden Socken geführt und aufgenommen werden, **dadurch gekennzeichnet, dass** der Schlitz (4) im wesentlichen gerade ist und keine Ecken aufweist, ausser gegebenenfalls an beiden Enden des Schlitzes.

2. Vorrichtung nach Anspruch 1, **dadurch gekennzeichnet, dass** der Schlitz (4) eine Breite kleiner als 3 mm, vorzugsweise kleiner als 1 mm aufweist.

3. Vorrichtung nach einem der vorangehenden Ansprüche, **dadurch gekennzeichnet, dass** der Haltekörper (1) eine längliche flexible Platte ist, wobei sich der Schlitz (4) in Längsrichtung der Platte erstreckt.

4. Vorrichtung nach Anspruch 3, **dadurch gekennzeichnet, dass** die Platte auf jeder Seite des Schlitzes (4) einen flexiblen Steg von 5 - 15 mm Breite bildet.

5. Vorrichtung nach einem der vorangehenden Ansprüche, **dadurch gekennzeichnet, dass** der Haltekörper (1) eine Dicke von 1.0 - 2.5 mm, vorzugsweise ca. 1.5 mm aufweist.

6. Vorrichtung nach einem der vorangehenden Ansprüche, **dadurch gekennzeichnet, dass** sie aus einem einstückigen Teil aus Teflon ist.

7. Vorrichtung nach einem der vorangehenden Ansprüche, **dadurch gekennzeichnet, dass** sie aus einer Kunststoffplatte im wesentlichen konstanter Dicke besteht.

8. Vorrichtung nach einem der vorangehenden Ansprüche, **dadurch gekennzeichnet, dass** sie einen Haken (2) zum Aufhängen der Vorrichtung aufweist.

9. Vorrichtung nach Anspruch 8, **dadurch gekennzeichnet, dass** der Haken (2) über eine Sollbruchstelle, insbesondere eine Perforation (3), mit dem Haltekörper (1) verbunden ist.

10. Vorrichtung nach einem der vorangehenden Ansprüche, **dadurch gekennzeichnet, dass** der Schlitz (4) endseitig in je einer runden Öffnung (5, 6) mündet.

11. Vorrichtung nach einem der vorangehenden Ansprüche, **dadurch gekennzeichnet, dass** sie genau einen Schlitz (4) aufweist.

## Claims

1. Device for holding socks or stockings in pairs, wherein the device is of washable, flexible material and comprises a holding body (1) for holding two socks, wherein a slit (4) is arranged in the holding body (1), wherein the slit is enclosed on all sides by the holding body (1) in non-openable manner and by means of which the two socks are guided and received, **characterized in that** the slit (4) is substantially straight and comprises no corners, with the possible exception of the two ends of the slit.

2. Device of claim 1, **characterized in that** the slit (4) has a width of less than 3 mm, preferably less than 1 mm.

3. Device of any of the preceding claims, **characterized in that** the holding body (1) is a elongated, flexible plate, wherein the slit (4) extends in longitudinal direction of the plate.

4. Device of claim 3, **characterized in that** the plate forms on every side of the slit (4) a flexible frame of 5 - 15 mm width.

5. Device of any of the preceding claims, **characterized in that** the holding body (1) has a thickness of 1.0 - 2.5 mm, preferably approximately 1.5 mm.

6. Device of any of the preceding claims, **characterized in that** the device is a single Teflon piece.

7. Device of any of the preceding claims, **characterized in that** it consists of a plastic plate of substantially constant thickness.

8. Device of any of the preceding claims, **characterized in that** it comprises a hook (2) for hanging up the device.

9. Device of claim 8, **characterized in that** the hook (2) is joined via a predetermined breaking point, in particular a perforation (3), with the holding body (1).

10. Device of any of the preceding claims, **characterized in that** the slit (4) ends on each side in a round opening(5, 6).

11. Device of any of the preceding claims, **characterized in that** it comprises exactly one slit (4).

## Revendications

1. Dispositif pour supporter des paires de chaussettes ou de socquettes, le dispositif étant réalisé en un matériau lavable et flexible, et comportant un support (1) pour maintenir deux socquettes dans lequel est agencée une fente (4) entourée de tous côtés et de manière non-détachable par le support (1) et prévue pour recevoir et guider les deux socquettes, **caractérisé en ce que** la fente (4) est essentiellement rectiligne et ne comporte pas d'angles sauf le cas échéant aux deux extrémités de la fente.

2. Dispositif selon la revendication 1, **caractérisé en ce que** la fente (4) présente une largeur inférieure à 3 mm, et de préférence inférieure à 1 mm.

3. Dispositif selon une des revendications précédentes, **caractérisé en ce que** le support (1) est une plaque flexible allongée et que la fente (4) s'étend en direction longitudinale de cette plaque.

4. Dispositif selon la revendication 3, **caractérisé en ce que** la plaque forme de chaque côté de la fente (4) une bande flexible de 5 à 15 mm de large.

5. Dispositif selon une des revendications précédentes, **caractérisé en ce que** le support possède une épaisseur comprise entre 1,0 et 2,5 mm, et de préférence d'environ 1,5 mm.

6. Dispositif selon une des revendications précédentes, **caractérisé en ce qu'**il est réalisé en une seule pièce de téflon.

7. Dispositif selon une des revendications précédentes, **caractérisé en ce qu'**il consiste en une plaque d'épaisseur essentiellement constante.

8. Dispositif selon une des revendications précédentes, **caractérisé en ce qu'**il comporte un crochet (2) pour le suspendre.

9. Dispositif selon la revendication 8, **caractérisé en ce que** le crochet (2) est réuni au support (1) par l'intermédiaire d'une ligne de rupture, en particulier formée par des perforations (3).

10. Dispositif selon une des revendications précédentes, **caractérisé en ce que** la fente (4) débouche à chaque extrémité sur une ouverture circulaire (5, 6).

11. Dispositif selon une des revendications précédentes, **caractérisé en ce qu'**il comporte exactement une fente (4).
